# EUROPÄISCHE PATENTSCHRIFT

(11) **EP 2 795 644 B1**
(45) Veröffentlichungstag und Bekanntmachung des Hinweises auf die Patenterteilung: **22.03.2017**
(21) Anmeldenummer: 12809173.3
(22) Anmeldetag: 12.12.2012
(51) Int. Cl.: H01H 9/46, H01H 9/44, H01H 9/36

(54) **FUER EINEN GLEICHSTROMBETRIEB GEEIGNETES SCHALTGERAET**
SWITCH SUITABLE FOR DIRECT CURRENT OPERATION
APPAREIL DE COMMUTATION APPROPRIÉ AU FONCTIONNEMENT À COURANT CONTINU

(30) Priorität: 22.12.2011 EP 11195176
(43) Veröffentlichungstag der Anmeldung: 29.10.2014
(73) Patentinhaber: Eaton Electrical IP GmbH & Co. KG, 12529 Schönefeld (DE)
(72) Erfinder: GERVING, Karsten, 53229 Bonn (DE); LANG, Volker, 53125 Bonn (DE); MEISSNER, Johannes, 53129 Bonn (DE); THAR, Ralf, 53757 St. Augustin (DE)
(74) Vertreter: Eaton IP Group EMEA
(86) Internationale Anmeldenummer: PCT/EP2012/075270
(87) Internationale Veröffentlichungsnummer: WO 2013/092351

(56) Entgegenhaltungen:
- EP-A2- 0 473 013
- EP-A2- 0 473 014
- DE-A1- 1 640 804
- DE-C1- 19 735 522
- DE-U- 1 946 065
- JP-A- 6 223 669

## Beschreibung

Die Erfindung betrifft ein Schaltgerät, welches für einen Gleichstrombetrieb geeignet ist, wobei das Schaltgerät mindestens ein Kontaktpaar mit einem ersten Kontakt und einem zweiten Kontakt aufweist, wobei zumindest einer der beiden Kontakte beweglich ist und die beiden Kontakte in einem eingeschalteten Zustand des Schaltgeräts in Kontakt zueinander und in einem ausgeschalteten Zustand des Schaltgeräts außer Kontakt sind, weiterhin aufweisend eine Lichtbogentreiberanordnung zur Erzeugung eines Magnetfelds und eine Lichtbogenleitanordnung zum Leiten eines zwischen den Kontakten auftretenden Lichtbogens zu einer Löscheinrichtung.

Ein Schaltgerät für Gleichstromanwendungen verwendet ein Magnetfeld mit im wesentlichen quer zur Trennstrecke der Strombahnen verlaufenden Feldlinien. In einem Gehäuse sind einer oder mehrere Aufnahmebereiche für jeweils eine Strombahn je Pol vorgesehen, wobei jeder Strombahn ein bewegbares Schaltkontaktelement sowie beispielsweise zwei einander gegenüberliegende feststehende Schaltkontaktelemente zugeordnet sind. Die bewegbaren Schaltkontaktelemente können dabei gemeinsam zwischen einer Schließstellung, die dem eingeschalteten Zustand des Schaltgeräts entspricht, und einer Öffnungsstellung, die einem ausgeschalteten Zustand des Schaltgeräts entspricht, bewegbar sein. Den einzelnen Strombahnen sind jeweils zwei Lichtbogenlöscheinrichtungen zugeordnet, die jeweils in Form von einzelnen übereinander angeordneten, elektrisch voneinander isolierten Löschblechen ausgebildet sind. Außerdem weist jede Strombahn eine oder zwei Trennstrecken auf, die sich bei geöffneten bewegbaren Schaltkontaktelementen zwischen deren Enden und den diesen Enden zugeordneten ersten und zweiten feststehenden Schaltkontaktelementen ausbilden. Beim Öffnen der Schaltkontaktelemente bildet sich entlang der Trennstrecken jeweils ein Lichtbogen, der mit Hilfe der Lichtbogenlöscheinrichtungen gelöscht werden kann. Da bei Gleichstromanwendungen das Löschen eines Lichtbogens nicht aufgrund eines Nulldurchgangs des Stroms, wie bei Wechselstromanwendungen, erreicht werden kann, bedarf es bei Gleichstromanwendungen dem Vorsehen eines Magnetfeldes, welches den Lichtbogen in eine der Lichtbogenlöscheinrichtungen treibt. Dieses Magnetfeld wird beispielsweise durch Permanentmagneten gebildet, wobei ein Magnetfeld mit Feldlinien in einer Ausrichtung aufgebaut wird, die quer zu den Trennstrecken verlaufen und auf sich längs dieser Trennstrecken bildenden Lichtbögen eine Lorenzkraft erzeugen, welche die Lichtbögen in Richtung auf eine der Lichtbogenlöscheinrichtungen treibt. Hierbei wird ein Lichtbogen zwischen einem ersten Kontaktpaar in Richtung einer ersten Lichtbogenlöscheinrichtung und der Lichtbogen zwischen einem zweiten Kontaktpaar in eine zweite Lichtbogenlöscheinrichtung getrieben.

Ein solches Schaltgerät ist beispielsweise aus der EP 2 061 053 A2 bekannt. Da die Bewegung der Lichtbögen von der Stromflussrichtung in dem Lichtbogen abhängig ist, ist das Schaltgerät nur für eine Stromrichtung, d.h. Polung, geeignet. Würde das Schaltgerät mit umgekehrter Polung betrieben, würden die Lichtbögen nicht in die Lichtbogenlöscheinrichtungen getrieben werden, sondern in die entgegengesetzte Richtung.

Die EP 0 473 013 A2 offenbart eine Vorrichtung zum Schalten von elektrischer Gleichstromleistung, die nicht polarisiert oder bidirektional ist, das heißt ihre Leistung ist unabhängig von der Polarität des Stroms an den Leistungsanschlüssen, und kann hochvoltige Gleichstromleistung schalten. Dazu ist eine mittlere Bogenlöschkammer und ein Paar von seitlich beabstandeten Bogenlöschkammern vorgesehen. Abhängig von der Polarität wird ein Lichtbogen entweder in die mittlere Bogenlöschkammer oder in die seitlich beabstandete Bogenlöschkammer geführt.

Die DE 19 46 065 U betrifft eine polungsunabhängige Lichtbogenlöschvorrichtung für Gleichstrom-Schaltgeräte, wobei bei gleichbleibender Polarität immer nur eine Seite der Lichtbogenkammer vom Lichtbogen beaufschlagt wird. Wird die Lichtbogenkammer um 180° gedreht und wieder auf das Schaltgerät aufgesetzt, so wird damit auch die Richtung des Magnetfeldes geändert, wodurch bei gleicher Stromrichtung die Ablenkrichtung des Lichtbogens umgedreht wird, so dass die zuvor nicht beaufschlagte Lichtbogenkammerhälfte zur Löschung herangezogen wird.

Eine Aufgabe der vorliegenden Erfindung besteht darin, ein Schaltgerät bereitzustellen, das polaritätsunabhängig betrieben werden kann, das also für unterschiedliche Stromrichtungen eingesetzt werden kann, wobei insbesondere entstehende Lichtbögen unabhängig von der Stromrichtung in lediglich einer Lichtbogenlöscheinrichtung gelöscht werden können.

Die Aufgabe wird durch ein Schaltgerät gemäß dem Hauptanspruch gelöst. In den Unteransprüchen sind bevorzugte Ausführungsformen angegeben.

Das erfindungsgemäße Schaltgerät ist geeignet für einen Gleichstrombetrieb, weist mindestens ein Kontaktpaar mit einem ersten Kontakt und einem zweiten Kontakt auf, wobei zumindest der zweite Kontakt beweglich ist und der erste Kontakt mit dem zweiten Kontakt in einem eingeschalteten Zustand des Schaltgeräts in Kontakt zueinander und in einem ausgeschalteten Zustand des Schaltgeräts außer Kontakt sind, wobei eine Lichtbogentreiberanordnung zur Erzeugung eines Magnetfelds vorgesehen ist, insbesondere zur Erzeugung eines im Wesentlichen homogenen Magnetfelds unter Verwendung von Permanentmagneten. Eine Lichtbogenleitanordnung ist zum Leiten eines zwischen dem ersten Kontakt und dem zweiten Kontakt auftretenden Lichtbogens zu einer Löscheinrichtung vorgesehen. Die Lichtbogenleitanordnung ist in einen ersten Lichtbogenleitweg und einen zweiten Lichtbogenleitweg aufgeteilt, wobei der erste Lichtbogenleitweg zum Leiten eines zwischen dem ersten Kontakt und dem zweiten Kontakt auftretenden Lichtbogens mit einer ersten Stromrichtung vorgesehen ist und der zweite Lichtbogenleitweg zum Leiten eines zwischen dem ersten Kontakt und dem zweiten Kontakt auftretenden Lichtbogens mit einer der ersten Stromrichtung entgegengesetzten zweiten Stromrichtung vorgesehen ist und wobei der zweite Lichtbogenleitweg eine Umkehrung des Lichtbogens bewirkt, so dass der Lichtbogen unabhängig von der ursprünglichen Flussrichtung des Stroms in dem Lichtbogen in eine gemeinsame Löschvorrichtung geführt wird.

Eine Umkehrung des Lichtbogens im Sinne der Erfindung umfasst eine Änderung der Lage des Lichtbogens relativ zu seiner Umgebung, so dass sich unter der Voraussetzung eines homogenen und unveränderlichen Magnetfelds eine Änderung der Kraftrichtung der Lorentzkraft auf Grund der Änderung der Lage des Lichtbogens ergibt. Anders ausgedrückt, bedeutet jede Änderung der Lage des Lichtbogens auch eine Änderung der Stromflussrichtung relativ zu dem homogenen und unveränderlichen Magnetfeld. Eine Umkehrung des Lichtbogens ist gleichbedeutend mit einer Umkehrung der Stromrichtung in dem Lichtbogen relativ zu dem homogenen und unveränderlichen Magnetfeld. Durch die so ebenfalls umgekehrte Richtung der Lorentzkraft wird vorteilhaft erreicht, dass jeder Lichtbogen polaritätsunabhängig stets in ein und dieselbe Löscheinrichtung führbar ist. Eine Beeinflussung der Lorentzkraft durch Änderung des Magnetfelds ist nicht Gegenstand der Erfindung. Die gemeinsame Löschvorrichtung ist zum Löschen von Lichtbögen unabhängig von deren ursprünglicher Polarität vorgesehen. Wenn alle Lichtbögen eines Kontaktpaars in eine gemeinsame Löschvorrichtung geführt werden, bedeutet das im Sinne der Erfindung, dass die Lichtbögen unabhängig von deren ursprünglicher Polarität den gleichen Ort erreichen. Bei einer Deion-Löschkammer mit einer Mehrzahl von Löschblechen bedeutet das, dass die Lichtbögen unabhängig von deren ursprünglicher Polarität durch dieselben Löschbleche, in der Regel durch alle Löschbleche, der Löschkammer in Einzelbögen getrennt werden. Ursprünglich polaritätsunterschiedliche Lichtbögen in verschiedene Bereiche einer somit nicht gemeinsamen Löschvorrichtung zu führen, ist nicht Gegenstand der Erfindung. Eine gemeinsame Löschvorrichtung hat den Vorteil, dass deren gesamtes "Löschvermögen" unabhängig von der ursprünglichen Polarität des Lichtbogens zur Verfügung steht. Dementsprechend kleiner kann die gemeinsame Löschvorrichtung im Vergleich zu mehreren Löschvorrichtungen je Kontaktpaar ausgelegt werden. Bevorzugt ist vorgesehen, dass der erste Lichtbogenleitweg derart gestaltet ist, dass ein Lichtbogen mit der ersten Stromrichtung in Richtung zu der Löscheinrichtung geleitet wird und dass der zweite Lichtbogenleitweg derart gestaltet ist, dass ein Lichtbogen mit der zweiten Stromrichtung in einer Richtung fort von der Löscheinrichtung geleitet, umgelenkt und umgekehrt zurück in Richtung zu der Löscheinrichtung geleitet wird.

Weiterhin bevorzugt ist vorgesehen, dass die Löscheinrichtung als Deion-Löschkammer mit einer Mehrzahl von parallel angeordneten Löschblechen ausgebildet ist.

Weiterhin bevorzugt ist vorgesehen, dass der erste Lichtbogenlaufweg aus zwei von dem Kontaktpaar ausgehend auseinander strebenden ersten Leitblechen gebildet ist und der zweite Lichtbogenlaufweg aus zwei von dem Kontaktpaar ausgehend auseinander strebenden zweiten Leitblechen gebildet ist. Besonders bevorzugt erstrecken ein oberes erstes Leitblech und ein unteres zweites Leitblech sich jeweils von einem Kontaktträger aus, wobei an dem Kontaktträger der zweite Kontakt angeordnet ist. Weiterhin besonders bevorzugt ist vorgesehen, dass ein Festkontaktträger abschnittsweise ein oberes erstes Leitblech bildet und abschnittsweise ein unteres zweites Leitblech bildet. Besonders bevorzugt ist vorgesehen, dass das obere erste Leitblech sich um den Kontaktbereich herum und zu der Löschvorrichtung erstreckt. Weiterhin bevorzugt ist vorgesehen, dass mindestens ein Leitblechfortsatz zur weiteren Führung des Lichtbogens das obere erste Leitblech und/oder das untere zweite Leitblech ergänzt.

Weiterhin bevorzugt ist vorgesehen, dass der zweite Lichtbogenlaufweg ein Umkehrleitblech aufweist, wobei ein Lichtbogen auf dem zweite Lichtbogenlaufweg entlang des Umkehrleitblechs umkehrbar und von dem zweiten Kontakt zu dem unteren zweiten Leitblech leitbar ist.

Weiterhin bevorzugt ist vorgesehen, dass der erste Lichtbogenlaufweg und der zweite Lichtbogenlaufweg zumindest abschnittsweise voneinander isoliert verlaufen. Weiterhin bevorzugt ist vorgesehen, dass die Löschvorrichtung durch eine Isoliervorrichtung in zwei Löschbereiche aufgeteilt ist. Besonders bevorzugt ist vorgesehen, dass die Isoliervorrichtung kammförmig ausgeführt ist.

Das erfindungsgemäße Schaltgerät ist vorzugsweise einfachunterbrechend ausgeführt. Die Erfindung lässt sich jedoch ohne weiteres auf doppeltunterbrechende Schaltgeräte anwenden, wobei zwei Kontaktpaare, jeweils mit einem ersten Kontakt und einem zweiten Kontakt, eine doppelt unterbrechende Schalteranordnung bildend vorgesehen sind, wobei die zweiten Kontakte auf einem zu den ersten Kontakten beweglichen Kontaktträger angeordnet sind und wobei im eingeschalteten Zustand des Schaltgeräts die zweiten Kontakte jeweils mit einem der ersten Kontakte in Kontakt sind und der Kontaktträger die beiden zweiten Kontakte elektrisch miteinander verbindet. Besonders bevorzugt ist dann vorgesehen, dass die Lichtbogenleitanordnungen für die beiden Kontaktpaare spiegelbildlich auf gegenüberliegenden Seiten des Kontaktträgers angeordnet sind. Weiterhin bevorzugt kann vorgesehen sein, dass mehrere einfach oder doppelt unterbrechende Schalteranordnungen nebeneinander angeordnet sind, wobei die Kontaktträger der einzelnen Schalteranordnungen von einer gemeinsamen Schaltbrücke betätigt werden.

Weiterhin bevorzugt ist vorgesehen, dass die Lichtbogentreiberanordnung zumindest einen Permanentmagneten umfasst, der zwischen zwei Polplatten angeordnet ist, wobei das Kontaktpaar zwischen den Polplatten angeordnet ist.

Nachfolgend wird die Erfindung anhand von Ausführungsbeispielen mit Bezug auf die Zeichnungen näher erläutert. Die Ausführungen sind lediglich beispielhaft und schränken den allgemeinen Erfindungsgedanken nicht ein.

### Es zeigen

Figur 1 eine Ausführungsform eines erfindungsgemäßen Schaltgeräts in einer perspektivischen Teilansicht;
Figur 2 eine weitere Ausführungsform des Schaltgeräts nach Figur 1,
Figur 3 eine Seitenansicht des Schaltgeräts nach Figur 1,
Figur 4 eine Seitenansicht einer weiteren Ausführungsform eines erfindungsgemäßen Schaltgeräts;
Figur 5 eine perspektivische Teilansicht der Ausführungsform des Schaltgeräts nach Figur 4,
Figur 6 eine weitere Ausführungsform des Schaltgeräts nach Figur 1,
Figur 7 eine Lichtbogentreiberanordnung mit einem Permanentmagneten und Poplatten.

Die in den Figuren 1 bis 6 dargestellten Schaltgeräte sind der Übersichtlichkeit halber nur zum Teil und ohne Gehäuse oder Magnetanordnung dargestellt. Eine einzelne Schaltbahn 2 mit dem Anschluss 4 ist teilweise dargestellt. Die Schaltbahn 2 umfasst einen Festkontaktträger 8, der sich zu einem Kontaktbereich 12 erstreckt, wo ein feststehender erster Kontakt 10 angeordnet ist, der mit einem beweglichen zweiten Kontakt 11 an einem Kontaktträger 18 zusammenwirkt. Bei geschlossenen Kontakten 10, 11 fließt Strom von dem Festkontaktträger 8 in den beweglichen Kontaktträger 18. Der weitere Stromfluss ist dem Fachmann grundsätzlich bekannt. Bei einem einfach unterbrechenden Schaltgerät fließt der Strom von dem Kontaktträger aus zu einem nicht dargestellten zweiten Anschluss. Tatsächlich erweist sich das erfindungsgemäße Schaltgerät als besonders effektiv bei einer Einfachunterbrechung, da hier eine besonders geringe Bauhöhe erreicht werden kann. Bei einem doppelt unterbrechenden Schaltgerät würde sich an der Schnittfläche S die abgebildete Vorrichtung spiegelbildlich noch einmal anschließen. Das heißt, der Strom fließt über den Kontaktträger 18 zu einem nicht dargestellten zweiten Kontaktbereich und bei geschlossenen Kontakten weiter in einen weiteren Festkontaktträger mit einem entsprechenden Anschluss. Für den Fall eines mehrpoligen Schaltgeräts kann die beschriebene Vorrichtung vervielfacht werden, wobei die Kontaktträger 18 für mehrere Pole synchron schaltbar sind, sofern diese an einer gemeinsamen Schaltbrücke festgelegt sind. Dies jeweils voraussetzend, werden nachfolgend die Einzelheiten der verschiedenen Ausführungsformen erläutert. Eine Lichtbogentreiberanordnung 24 zur Erzeugung eines Magnetfelds ist der Figur 7 zu entnehmen.

Die Figur 1 zeigt ein erfindungsgemäßes Schaltgerät, welches für einen Gleichstrombetrieb geeignet ist. Eine Lichtbogenleitanordnung ist zum Leiten eines zwischen dem ersten Kontakt 10 und dem zweiten Kontakt 11 auftretenden Lichtbogens zu einer Löscheinrichtung 32 vorgesehen, wobei die Lichtbogenleitanordnung in einen ersten Lichtbogenleitweg 22 und einen zweiten Lichtbogenleitweg 23 aufgeteilt ist. Der erste Lichtbogenleitweg 22 ist zum Leiten eines zwischen dem ersten Kontakt 10 und dem zweiten Kontakt 11 auftretenden Lichtbogens mit einer ersten Stromrichtung vorgesehen. Dementsprechend ist der zweite Lichtbogenleitweg zum Leiten eines zwischen dem ersten Kontakt 10 und dem zweiten Kontakt 11 auftretenden Lichtbogens mit einer der ersten Stromrichtung entgegengesetzten, zweiten Stromrichtung vorgesehen. Der zweite Lichtbogenleitweg 23 bewirkt dabei eine Umkehrung des Lichtbogens, bzw. eine Umkehrung der Stromrichtung in dem Lichtbogen, relativ zu dem durch Permanentmagnete erzeugten, im Wesentlichen homogenen Magnetfeld, wodurch ermöglicht wird, dass die Lichtbögen unabhängig von der ursprünglichen Flussrichtung des Stroms in dem Lichtbogen in eine gemeinsame Löschvorrichtung 32 geführt werden. Die höhere Masse und Oberfläche der gemeinsamen Löschvorrichtung 32 gegenüber zwei getrennten Löschvorrichtungen hat den Vorteil einer verbesserten Wärmeabfuhr und somit einer verbesserten Löschleistung.

Der erste Lichtbogenlaufweg 22 ist aus zwei von dem Kontaktpaar 12 ausgehend auseinander strebenden ersten Leitblechen 28, 30 gebildet, wobei ein oberes erstes Leitblech 28 sich von dem Kontaktträger 18 aus zu der Löschvorrichtung 32 erstreckt und ein unteres erstes Leitblech 30 von einem Abschnitt des Festkontaktträgers 8 gebildet ist. Der zweite Lichtbogenlaufweg 23 ist ebenfalls aus zwei von dem Kontaktpaar 12 ausgehend auseinander strebenden zweiten Leitblechen 29, 31 gebildet. Ein unteres zweites Leitblech 29 erstreckt sich von dem Kontaktträger 18 aus zu der Löschvorrichtung 32, wobei ein weiterer Abschnitt des Festkontaktträgers 8 ein oberes zweites Leitblech 31 bildet. Das obere zweite Leitblech 31 erstreckt sich dabei um den Kontaktbereich 12 herum und weiter bis zu der Löschvorrichtung 32. Zusätzlich weist der zweite Lichtbogenlaufweg 23 ein Umkehrleitblech 35 auf, wobei ein Lichtbogen auf dem zweite Lichtbogenlaufweg 23 entlang des Umkehrleitblechs 35 umkehrbar und zu dem unteren zweiten Leitblech 29 leitbar ist.

Je nach Stromflussrichtung in dem Lichtbogen, wird dieser durch ein im Wesentlichen homogenes Magnetfeld entweder direkt über den ersten Lichtbogenleitweg 22 in die Löschvorrichtung 32 getrieben und dort gelöscht, oder zunächst in entgegengesetzter Richtung getrieben und zwischen dem oberen zweiten Leitblech 31 und dem Umkehrleitblech 35 umgekehrt und über den zweiten Lichtbogenleitweg 23 in die gleiche Löschvorrichtung 32 getrieben und dort gelöscht.

Im Zusammenhang mit der Figur 2 werden Merkmale eines verbesserten Schaltgeräts beschrieben. Um einen Überschlag des Lichtbogens von dem ersten Lichtbogenleitweg 22 auf Teile des zweiten Lichtbogenleitwegs 23 und umgekehrt zu verhindern, ist eine isolierende Trennwand 6, insbesondere ein Teil des Gehäuses zwischen dem ersten Lichtbogenleitweg 22 und dem zweiten Lichtbogenleitweg 23 vorgesehen, die sich von dem Kontaktbereich 12 bis zu der Löschvorrichtung 32 erstreckt. Als zusätzliche Sicherung kann eine kammförmige Isolierung 34 in die Löschvorrichtung 32 eingreifen, wodurch die durch den Lichtbogen entstehenden ionisierten Gase zurückgehalten werden und sich nicht zwischen den Löschblechen 33 ausbreiten können.

Anhand der Seitenansicht in Figur 3 wird das Treiben der Lichtbögen mit verschiedenen Stromflussrichtungen näher erläutert. Zwischen den geöffneten Kontakten 10, 11 sind Lichtbögen schematisch zum Vergleich als Pfeile J1 und J2 dargestellt, wobei die Richtung der Pfeile J1 und J2 verschieden ist, um die verschiedenen Stromflussrichtungen in den Lichtbögen zu verdeutlichen. Selbstverständlich treten niemals zwei Lichtbögen mit unterschiedlicher Stromrichtung gleichzeitig in einem Schalter auf, die Darstellung dient lediglich dem Vergleich der Lichtbogenleitwege 22, 23. Ein homogenes Magnetfeld B ist eingezeichnet, dessen Feldlinien aus der Zeichenebene herausweisen. Die Lichtbögen J1 und J2 werden zunächst in unterschiedliche Richtungen getrieben. Dadurch wandert der Lichtbogen J1 auf direktem Weg in die Löschvorrichtung 32, während der Lichtbogen J2 zunächst umgekehrt wird, bis dieser um etwa 180 Grad gedreht ist. Der nach der Umkehrung ebenso wie der Lichtbogen J1 ausgerichtete Lichtbogen J2 wird nun ebenfalls in die einzige Löschvorrichtung 32 getrieben. Anders ausgedrückt, hat sich die Stromrichtung in dem Lichtbogen J2 relativ zu dem Magnetfeld B umgekehrt, so dass die Richtung der Lorenzkraft, die auf den Lichtbogen wirkt ebenfalls umgekehrt ist.

In den Figuren 4 bis 6 ist eine weitere bevorzugte Ausführungsform des erfindungsgemäßen Schaltgeräts dargestellt, wobei die Ausführungsform in der Praxis vorteilhafterweise einfacher zu realisieren ist. Die in den Figuren 4 und 5 deutlich erkennbaren Unterschiede zu der zuvor beschriebenen Ausführungsform betreffen die Lichtbogenleitanordnung, nämlich das obere erste Leitblech 28 des ersten Lichtbogenleitwegs 22 und das untere zweite Leitblech 29 des zweiten Lichtbogenleitwegs 23. Die Leitbleche 28, 29 sind mit dem beweglichen Kontaktträger 18 verbunden. Die bewegbaren Teile weniger aufwändig, kleiner, bzw. leichter zu machen, erleichtert die Bedienbarkeit und insbesondere die Konstruktion des Schaltgeräts. Aus diesem Grund sind das obere erste Leitblech 28 und das untere zweite Leitblech 29 verkürzt, Sie erstrecken sich nicht bis zu der Löschvorrichtung 32. Statt dessen sind sie endseitig derart abgewinkelt, dass der jeweilige Endbereich der Leitbleche 28, 29 in konstantem Abstand zu der Löschvorrichtung 32 verläuft. Statt dessen ist ein erster Leitblechfortsatz 36 und ein zweiter Leitblechfortsatz 37 vorgesehen, die sich jeweils bis zu der Löschvorrichtung 32 erstrecken. Der erste Leitblechfortsatz 36 ergänzt somit den ersten Lichtbogenleitweg 22 und der zweite Leitblechfortsatz 37 den zweiten Lichtbogenleitweg 23. Da der Lichtbogen in dem abgewinkelten Endbereich der Leitbleche 28, 29 diesen nicht weiter folgen kann, entsteht ein zweiter Lichtbogen, und zwar entweder zwischen dem oberen ersten Leitblech 28 und dem ersten Leitblechfortsatz 36 oder zwischen dem unteren zweiten Leitblech 29 und dem zweiten Leitblechfortsatz 37, je nachdem, auf welchem der Lichtbogenleitwege 22, 23 der Lichtbogen sich befindet. Sodann ist entweder der erste Leitblechfortsatz 36 oder der zweite Leitblechfortsatz 37 mit dem jeweiligen Leitblech 28, 29 verbunden, also auf gleichem Potenzialniveau. Der ursprüngliche Lichtbogen kann zwischen dem ersten Leitblechfortsatz 36 und dem unteren ersten Leitblech 30 oder zwischen dem zweiten Leitblechfortsatz 37 und dem oberen zweiten Leitblech 31 weiter geleitet werden. Nach dem Löschen des Lichtbogens in der Löschvorrichtung 32 erlischt auch der zusätzliche Lichtbogen zu dem Leitblechfortsatz 36, 37.

In der Figur 6 ist das Schaltgerät gemäß Figur 5 wiederum mit der Trennwand 6 und der kammförmigen Isolierung 34 dargestellt, wobei auch erkennbar ist, dass das Gehäuseteil, das die Trennwand 6 bildet, bis unter die Löschvorrichtung 32 gezogen ist.

Bei dem erfindungsgemäßen Schaltgerät ist eine Lichtbogentreiberanordnung 24 vorgesehen, welche in Figur 7 beispielhaft dargestellt ist. Die Lichtbogentreiberanordnung 24 umfasst beispielsweise zwei Permanentmagneten 41, die jeweils zwischen zwei Polplatten 25, 26, 27 angeordnet sind. Insgesamt sind somit drei Polplatten, nämlich eine mittlere Polplatte 25 zwischen den beiden Permanentmagneten 41 und eine erste äußere Polplatte 26 und eine zweite äußere Polplatte 27 vorgesehen. Die Permanentmagneten 41 können sich beispielsweise oberhalb der Lichtbogenleitanordnung befinden, wobei die Polplatten 25, 26, 27 vertikal nach unten reichen und die Schaltkammern seitlich begrenzen. Entweder die Polplatten 25, 26, oder die Polplatten 26, 27 sind im Bereich der ersten Kontaktpaare 12 angeordnet und überdecken vorzugsweise den kompletten Bereich der beiden Lichtbogenleitanordnung. Durch diese Anordnung der Permanentmagneten 28 und der Polplatten 25, 26, 27 ist gewährleistet, dass zwischen den Polplatten 25, 26, 27 ein homogenes Magnetfeld gebildet wird, welches im rechten Winkel zu den Polplatten verläuft, wobei die Feldlinien somit quer zur Bewegungsrichtung des Kontaktträgers 18 verlaufen. Somit verlaufen die Feldlinien des durch die Lichtbogenleitanordnung 24 gebildeten Magnetfeldes auch quer zu einem Lichtbogen, der sich zwischen dem ersten Kontakt 10 und dem zweiten Kontakt 11 ausbilden kann. Somit entsteht durch das Magnetfeld eine Lorenzkraft, die auf den Lichtbogen einwirkt und diesen, je nach Ausrichtung des Magnetfeldes und Stromrichtung des Lichtbogens, in eine bestimmte Richtung treibt.

### Bezugszeichenliste

- 2: Schaltbahn
- 4: Anschluss
- 6: Trennwand, Gehäuseteil
- 8: Festkontaktträger
- 10: Erster Kontakt
- 11: Zweiter Kontakt
- 12: Kontaktpaar
- 18: Kontaktträger
- 22: Erster Lichtbogenleitweg
- 23: Zweiter Lichtbogenleitweg
- 24: Lichtbogentreiberanordnung
- 25: Mittlere Polplatte
- 26: Erste äußere Polplatte
- 27: Zweite äußere Polplatte
- 28: Oberes erstes Leitblech
- 29: Unters zweites Leitblech
- 30: Unteres erstes Leitblech
- 31: Oberes zweites Leitblech
- 32: Löscheinrichtung
- 33: Löschblech
- 34: Kammförmige Isolierung
- 35: Umkehrleitblech
- 36: Erster Leitblechfortsatz
- 37: Zweiter Leitblechfortsatz
- 41: Permanentmagnet
- S: Schnittfläche
- B: Magnetfeld
- J1, J2: Lichtbogen, Pfeile

## Patentansprüche

1. Schaltgerät, geeignet für einen Gleichstrombetrieb, mit mindestens einem Kontaktpaar (12) mit einem ersten Kontakt (10) und einem zweiten Kontakt (11), wobei zumindest der zweite Kontakt (11) beweglich ist und die ersten Kontakte (10) mit den zweiten Kontakten (11) in einem eingeschalteten Zustand des Schaltgeräts in Kontakt zueinander und in einem ausgeschalteten Zustand des Schaltgeräts außer Kontakt sind, wobei eine Lichtbogentreiberanordnung (24) zur Erzeugung eines Magnetfelds vorgesehen ist und eine Lichtbogenleitanordnung zum Leiten eines zwischen dem ersten Kontakt (10) und dem zweiten Kontakt (11) auftretenden Lichtbogens zu einer Löscheinrichtung (32) vorgesehen ist, wobei die Lichtbogenleitanordnung in einen ersten Lichtbogenleitweg (22) und einen zweiten Lichtbogenleitweg (23) aufgeteilt ist, wobei der erste Lichtbogenleitweg zum Leiten eines zwischen dem ersten Kontakt (10) und dem zweiten Kontakt (11) auftretenden Lichtbogens mit einer ersten Stromrichtung vorgesehen ist und der zweite Lichtbogenleitweg zum Leiten eines zwischen dem ersten Kontakt (10) und dem zweiten Kontakt (11) auftretenden Lichtbogens mit einer der ersten Stromrichtung entgegengesetzten zweiten Stromrichtung vorgesehen ist und wobei der zweite Lichtbogenleitweg (23) eine Umkehrung des Lichtbogens und/oder des Stroms bewirkt, **dadurch gekennzeichnet, dass** der Lichtbogen unabhängig von der ursprünglichen Flussrichtung des Stroms in dem Lichtbogen in eine gemeinsame Löschvorrichtung (32) geführt wird.

2. Schaltgerät nach Anspruch 1, **dadurch gekennzeichnet, dass** der erste Lichtbogenleitweg (22) derart gestaltet ist, dass ein Lichtbogen mit der ersten Stromrichtung in Richtung zu der Löscheinrichtung (32) geleitet wird und dass der zweite Lichtbogenleitweg (23) derart gestaltet ist, dass ein Lichtbogen mit der zweiten Stromrichtung in einer Richtung fort von der Löscheinrichtung geleitet, umgelenkt und umgekehrt zurück in Richtung zu der Löscheinrichtung (32) geleitet wird.

3. Schaltgerät nach einem der vorhergehenden Ansprüche, **dadurch gekennzeichnet, dass** die Löscheinrichtung (32) als Deion-Löschkammern mit einer Mehrzahl von parallel angeordneten Löschblechen (33) ausgebildet ist.

4. Schaltgerät nach einem der vorhergehenden Ansprüche, **dadurch gekennzeichnet, dass** der erste Lichtbogenlaufweg (22) aus zwei von dem Kontaktpaar ausgehend auseinander strebenden ersten Leitblechen (28, 30) gebildet ist und der zweite Lichtbogenlaufweg (23) aus zwei von dem Kontaktpaar ausgehend auseinander strebenden zweiten Leitblechen (29, 31) gebildet ist.

5. Schaltgerät nach Anspruch 4, **dadurch gekennzeichnet, dass** ein oberes erstes Leitblech (28) und ein unteres zweites Leitblech (29) sich jeweils von einem beweglichen Kontaktträger (18) aus erstrecken, wobei an dem Kontaktträger der zweite Kontakt (11) angeordnet ist.

6. Schaltgerät nach Anspruch 5, **dadurch gekennzeichnet, dass** mindestens ein Leitblechfortsatz (36, 37) zur weiteren Führung des Lichtbogens das obere erste Leitblech (28) und/oder das untere zweite Leitblech (29) ergänzt.

7. Schaltgerät nach einem der Ansprüche 4 bis 6, **dadurch gekennzeichnet, dass** ein Festkontaktträger (8) abschnittsweise ein unteres erstes Leitblech (30) bildet und abschnittsweise ein oberes zweites Leitblech (31) bildet.

8. Schaltgerät nach Anspruch 7, **dadurch gekennzeichnet, dass** das obere zweite Leitblech (31) sich um den Kontaktbereich (12) herum und zu der Löschvorrichtung (32) erstreckt.

9. Schaltgerät nach einem der vorhergehenden Ansprüche, **dadurch gekennzeichnet, dass** der zweite Lichtbogenlaufweg (23) ein Umkehrleitblech (35) aufweist, wobei ein Lichtbogen auf dem zweiten Lichtbogenlaufweg entlang des Umkehrleitblechs umkehrbar und von dem zweiten Kontakt (11) zu dem unteren zweiten Leitblech (29) leitbar ist.

10. Schaltgerät nach einem der vorhergehenden Ansprüche, **dadurch gekennzeichnet, dass** der erste Lichtbogenlaufweg und der zweite Lichtbogenlaufweg zumindest abschnittsweise voneinander isoliert verlaufen.

11. Schaltgerät nach einem der vorhergehenden Ansprüche, **dadurch gekennzeichnet, dass** die Löschvorrichtung (32) durch eine Isoliervorrichtung (34) in zwei Löschbereiche aufgeteilt ist.

12. Schaltgerät nach Anspruch 11,wobei die Isoliervorrichtung (34) kammförmig ausgeführt ist.

13. Schaltgerät nach einem der vorhergehenden Ansprüche, **dadurch gekennzeichnet, dass** mehrere Schalter nebeneinander angeordnet sind, wobei die Kontaktträger (18) der einzelnen Schalter von einer gemeinsamen Schaltbrücke betätigt werden.

14. Schaltgerät nach einem der vorangehenden Ansprüche, **dadurch gekennzeichnet, dass** die Lichtbogentreiberanordnung (22, 23) zumindest einen Permanentmagneten (28) umfasst, der zwischen zwei Polplatten (25, 26, 27) angeordnet ist, wobei das Kontaktpaar (12, 17) zwischen den zwei Polplatten (25, 26, 27) angeordnet ist.

## Claims

1. Switching device, suitable for direct current operation, comprising at least one contact pair (12) with a first contact (10) and a second contact (11), wherein at least the second contact (11) is movable and the first contact (10) is in contact with the second contact (11) in a switched-on condition of the switching device and out of contact in a switched-off condition of the switching device, wherein an arc driver assembly (24) is provided to generate a magnetic field and an arc guide arrangement is provided to guide an arc arising between the first contact (10) and the second contact (11) towards an extinguishing device (32), wherein the arc guide arrangement is subdivided into a first arc guide path (22) and a second arc guide path (23), wherein the first arc guide path is provided to guide an arc arising between the first contact (10) and the second contact (11) with a first current direction and the second arc guide path is provided to guide an arc arising between the first contact (10) and the second contact (11) with a second current direction opposite to the first current direction and wherein the second arc guide path (23) reverses the arc and/or the current, **characterised in that** the arc is guided into a common extinguishing device (32) regardless of the original current flow direction in the arc.

2. Switching device according to Claim 1, **characterised in that** the first arc guide path (22) is configured such that an arc with the first current direction is guided in a direction towards the extinguishing device (32), and that the second arc guide path (23) is configured such that an arc with the second current direction is guided in a direction away from the extinguishing device, reversed, and guided back in a direction towards the extinguishing device (32).

3. Switching device according to any one of the preceding claims, **characterised in that** the extinguishing device (32) is configured as a deionising extinguishing chamber with a plurality of extinguishing plates (33) arranged in parallel.

4. Switching device according to any one of the preceding claims, **characterised in that** the first arc guide path (22) is formed from two of the first spreading guide plates (28, 30) extending from the contact pair, and the second arc guide path (23) is formed from two of the second spreading guide plates (29, 31) extending from the contact pair.

5. Switching device according to Claim 4, **characterised in that** an upper first guide plate (28) and a second lower guide plate (29) each extend outwards from a movable contact support (18), wherein the second contact (11) is arranged on the contact support.

6. Switching device according to Claim 5, **characterised in that** at least one guide plate extension (36, 37) supplements the upper first guide plate (28) and/or the lower second guide plate (29) for onward guidance of the arc.

7. Switching device according to any one of Claims 4 to 6, **characterised in that** a fixed contact support (8) sectionally constitutes a lower first guide plate (30) and sectionally constitutes an upper second guide plate (31).

8. Switching device according to Claim 7, **characterised in that** the upper second guide plate (31) extends around a contact area (12) and towards the extinguishing device (32).

9. Switching device according to any one of the preceding claims, **characterised in that** the second arc guide path (23) has a reversing guide plate (35), wherein an arc on the second arc guide path can be reversed along the reversing guide plate and guided from the second contact (11) to the lower second guide plate (29).

10. Switching device according to any one of the preceding claims, **characterised in that** the first arc guide path and the second arc guide path run at least sectionally isolated from one another.

11. Switching device according to any one of the preceding claims, **characterised in that** the extinguishing device (32) is subdivided by an isolating device (34) into two extinguishing areas.

12. Switching device according to Claim 11, wherein the isolating device (34) is of comb-shaped construction.

13. Switching device according to any one of the preceding claims, **characterised in that** a plurality of switches are arranged next to each other, wherein the contact supports (18) of the individual switches are actuated by a common switching bridge.

14. Switching device according to any one of the preceding claims, **characterised in that** the arc driver assembly (22, 23) includes at least one permanent magnet (28), which is arranged between two pole plates (25, 26, 27), wherein the contact pair (12, 17) is arranged between the two pole plates (25, 26, 27).

## Revendications

1. Appareil de commutation, convenant à un fonctionnement en courant continu, avec au moins une paire de contacts (12) avec un premier contact (10) et avec un deuxième contact (11), au moins le deuxième contact (11) étant mobile et les premiers contacts (10) étant en contact avec les deuxièmes contacts (11) lorsque l'appareil de commutation est fermé et hors contact lorsque l'appareil de commutation est ouvert, un dispositif d'attaque d'arc électrique (24) étant prévu pour produire un champ magnétique et un dispositif conducteur d'arc électrique étant prévu pour conduire un arc électrique apparaissant entre le premier contact (10) et le deuxième contact (11) jusqu'à un dispositif d'extinction (32), le dispositif conducteur d'arc électrique étant divisé en un premier chemin conducteur d'arc électrique (22) et un deuxième chemin conducteur d'arc électrique (23), le premier chemin conducteur d'arc électrique étant prévu pour conduire un arc électrique apparaissant entre le premier contact (10) et le deuxième contact (11) avec un premier sens de courant et le deuxième chemin conducteur d'arc électrique étant prévu pour conduire un arc électrique apparaissant entre le premier contact (10) et le deuxième contact (11) avec un deuxième sens de courant opposé au premier sens de courant et le deuxième chemin conducteur d'arc électrique (23) provoquant une inversion de l'arc électrique et/ou du courant, **caractérisé en ce que** l'arc électrique est guidé dans un dispositif d'extinction (32) commun, indépendamment du sens de circulation initial du courant dans l'arc électrique.

2. Appareil de commutation selon la revendication 1, **caractérisé en ce que** le premier chemin conducteur d'arc électrique (22) est conçu de telle sorte qu'un arc électrique avec le premier sens de courant est guidé en direction du dispositif d'extinction (32) et **en ce que** le deuxième chemin conducteur d'arc électrique (23) est conçu de telle sorte qu'un arc électrique avec le deuxième sens de courant est guidé dans une direction à l'opposé du dispositif d'extinction, est retourné et reconduit inversé en direction du dispositif d'extinction (32).

3. Appareil de commutation selon l'une des revendications précédentes, **caractérisé en ce que** le dispositif d'extinction (32) est conçu sous forme de chambres d'extinction par désionisation avec une multiplicité de tôles d'extinction (33) agencées parallèlement.

4. Appareil de commutation selon l'une des revendications précédentes, **caractérisé en ce que** le premier chemin conducteur d'arc électrique (22) est formé de deux premières tôles conductrices (28, 30) s'écartant à partir de la paire de contacts et le deuxième chemin conducteur d'arc électrique (23) est formé de deux deuxièmes tôles conductrices (29, 31) s'écartant à partir de la paire de contacts.

5. Appareil de commutation selon la revendication 4, **caractérisé en ce qu'**une première tôle conductrice supérieure (28) et une deuxième tôle conductrice inférieure (29) s'étendent chacune à partir d'un support de contact (18) mobile, le deuxième contact (11) étant agencé sur le support de contact.

6. Appareil de commutation selon la revendication 5, **caractérisé en ce que**, pour la suite du guidage de l'arc électrique, au moins un prolongement de tôle conductrice (36, 37) complète la première tôle conductrice supérieure (28) et/ou la deuxième tôle conductrice inférieure (29).

7. Appareil de commutation selon l'une des revendications 4 à 6, **caractérisé en ce qu'**un support de contact fixe (8) forme par tronçons une première tôle conductrice inférieure (30) et par tronçons une deuxième tôle conductrice supérieure (31).

8. Appareil de commutation selon la revendication 7, **caractérisé en ce que** la deuxième tôle conductrice supérieure (31) s'étend autour de la zone de contact (12) et en direction du dispositif d'extinction (32).

9. Appareil de commutation selon l'une des revendications précédentes, **caractérisé en ce que** le deuxième chemin conducteur d'arc électrique (23) comporte une tôle conductrice de retournement (35), un arc électrique pouvant être retourné sur le deuxième chemin conducteur d'arc électrique le long de la tôle conductrice de retournement et pouvant être conduit du deuxième contact (11) à la deuxième tôle conductrice inférieure (29).

10. Appareil de commutation selon l'une des revendications précédentes, **caractérisé en ce que** le premier chemin conducteur d'arc électrique et le deuxième chemin conducteur d'arc électrique s'étendent, au moins par tronçons, isolés l'un de l'autre.

11. Appareil de commutation selon l'une des revendications précédentes, **caractérisé en ce que** le dispositif d'extinction (32) est divisé par un dispositif isolant (34) en deux zones d'extinction.

12. Appareil de commutation selon la revendication 11, dans lequel le dispositif isolant (34) est réalisé en forme de peigne.

13. Appareil de commutation selon l'une des revendications précédentes, **caractérisé en ce que** plusieurs commutateurs sont agencés les uns à côté des autres, les supports de contact (18) des différents commutateurs étant actionnés par un pont de commutation commun.

14. Appareil de commutation selon l'une des revendications précédentes, **caractérisé en ce que** le dispositif d'attaque d'arc électrique (22, 23) comprend au moins un aimant permanent (28) qui est agencé entre deux plaques polaires (25, 26, 27), la paire de contacts (12, 17) étant agencée entre les deux plaques polaires (25, 26,27).
